# EUROPÄISCHE PATENTANMELDUNG

(11) **EP 4 671 545 A1**
(43) Veröffentlichungstag der Anmeldung: **31.12.2025**
(21) Anmeldenummer: 25183045.1
(22) Anmeldetag: 16.06.2025
(51) Int. Cl.: F15B 20/00

(54) **MANUELLE NOTSCHALTUNG FÜR EIN HYDRAULIKSYSTEM**

(30) Priorität: 26.06.2024 DE 102024117954
(71) Anmelder: TKMS GmbH, 24143 Kiel (DE); thyssenkrupp AG, 45143 Essen (DE)
(72) Erfinder: Vöge, Thomas, 24235 Laboe (DE)
(74) Vertreter: thyssenkrupp Intellectual Property GmbH

(57) **Zusammenfassung**

Die vorliegende Erfindung betrifft eine Hydraulikanschlussvorrichtung 10, wobei die Hydraulikanschlussvorrichtung 10 einen Hydraulikzulaufeinlass 20 und einen Hydraulikrücklaufauslass 30 aufweist, wobei die Hydraulikanschlussvorrichtung 10 einen Hydraulikgeräteeinlass 40 und einen Hydraulikgeräteauslass 50 aufweist, wobei die Hydraulikanschlussvorrichtung 10 ein Schaltventil 60 aufweist, wobei das Schaltventil 60 eine erste Stellung 61 und eine zweite Stellung 62 aufweist, wobei das Schaltventil 60 in der ersten Stellung 61 den Hydraulikzulaufeinlass 20 mit dem Hydraulikgeräteeinlass 40 sowie den Hydraulikgeräteauslass 50 mit dem Hydraulikrücklaufauslass 30 fluidtechnisch verbindet, wobei die Hydraulikanschlussvorrichtung 10 eine manuell betriebene Hydraulikpumpe 70 aufweist, wobei die Hydraulikpumpe 70 wenigstens einen Pumpenzylinderraum 80 aufweist, wobei der Pumpenzylinderraum 80 wenigstens einen Pumpeneinlass 81 und einen Pumpenauslass 82 aufweist, wobei der Pumpenzylinderraum 80 derart mit dem Schaltventil 60 verbunden ist, dass in der zweiten Stellung 62 des Schaltventils 60 der Pumpenauslass 82 mit dem Hydraulikgeräteeinlass 40 sowie der Hydraulikgeräteauslass 50 mit dem Pumpeneinlass 81 verbunden ist.

## Beschreibung

Die Erfindung betrifft ein eine Hydraulikanschlussvorrichtung um ein Hydraulik betriebenes Element, beispielsweise einen Stellmotor oder Zylinder, auch bei Ausfall des Hydrauliksystems manuell betreiben zu können.

Gerade in Unterseebooten sind viele Komponenten hydraulisch betrieben, beispielsweise Ruderblätter. Aber gerade im Anwendungsfall eines Unterseebootes muss die Funktionsfähigkeit auch bei einem Ausfall gewährleistet sein, da davon das Überleben der Besatzung abhängen kann.

Daher werden heutzutage hydraulische Handpumpen an Bord eines Unterseebootes eingesetzt, die dann anstelle des Drucktanks an die Komponente angeschlossen werden. Aus einem Vorrat in der Handpumpe wird dann Hydraulikflüssigkeit aus dem Vorratstank der Handpumpe in die Komponente gepumpt, die rücklaufende Hydraulikflüssigkeit fließt in den Rücklauftank zurück. Dieses ist zwar simple und benötigt wenig Platz und Gewicht an Bord des Unterseebootes, hat aber auch Nachteile. Zum einen gibt es im Regelfall nur eine Handpumpe. Müssen drei bis sechs Ruderblätter neu ausgerichtet werden kostet dieses Zeit. Zum anderen ist der Vorratstank der Handpumpe begrenzt und muss bei solchen Aktionen auch zwischendurch am Rücklauftank wieder aufgefüllt werden, was noch mehr Zeit und Kraft kostet.

Aufgabe der Erfindung ist es, ein manuelles Notsystem bereitzustellen, welches die Probleme der heute verwendeten Handpumpen vermeidet.

Gelöst wird diese Aufgabe durch die Hydraulikanschlussvorrichtung mit den in Anspruch 1 angegebenen Merkmalen. Vorteilhafte Weiterbildungen ergeben sich aus den Unteransprüchen, der nachfolgenden Beschreibung sowie den Zeichnungen.

Die erfindungsgemäße Hydraulikanschlussvorrichtung dient dazu eine fluidtechnische Verbindung zwischen einem zentralen Hydrauliksystem und einer hydraulisch zu betätigenden Komponente, beispielswiese einem hydraulischen Schaltelement, herzustellen. Die Hydraulikanschlussvorrichtung weist einen Hydraulikzulaufeinlass und einen Hydraulikrücklaufauslass auf. Der Hydraulikzulaufeinlass kann beispielsweise und bevorzugt über ein zentrales Hydrauliknetz mit einer Druckversorgung verbunden werden. Ein Hydrauliknetz dient dazu, durch eine zentrale Infrastruktur ein Hydraulikfluid unter Druck über das Hydrauliknetz auf der einen Seite zur Druckversorgung bereitzustellen und auf der anderen Seite wieder als Rücklauf abzuführen. So kann beispielsweise im Hydrauliknetz ein Drucktank auf der Druckseite aufweisen und auf der anderen Seite einen Rücklauftank sowie eine Pumpe, um Hydraulikfluid vom Rücklauftank in den Drucktank zu fördern und so den Druck und damit die notwendige Energie zentral bereitzustellen. Das Hydrauliknetz und dessen Ausgestaltung sind dabei völlig unabhängig von der Erfindung und dem Fachmann geläufig und beliebig nach dem Stand der Technik realisierbar.. Der Hydraulikrücklaufauslass kann beispielsweise und bevorzugt über ein zentrales Hydrauliknetz mit einem Rücklauftank oder Rücklaufsystem verbunden werden. Die Hydraulikanschlussvorrichtung weist einen Hydraulikgeräteeinlass und einen Hydraulikgeräteauslass auf. Über den Hydraulikgeräteeinlass und den Hydraulikgeräteauslass kann dann die hydraulisch zu betätigenden Komponente angeschlossen werden. Die Hydraulikanschlussvorrichtung stellt somit die fluidtechnische Verbindung zwischen einen Hydrauliknetz und einer bestimmten hydraulisch zu betätigenden Komponente her. Die Hydraulikanschlussvorrichtung weist ein Schaltventil auf. Das Schaltventil weist zumindest, bevorzugt genau, eine erste Stellung und eine zweite Stellung auf. Die erste Stellung ist hierbei für den Regelbetrieb und die zweite Stellung für einen manuellen Notbetrieb vorgesehen. Das Schaltventil verbindet fluidtechnisch in der ersten Stellung den Hydraulikzulaufeinlass mit dem Hydraulikgeräteeinlass sowie den Hydraulikgeräteauslass mit dem Hydraulikrücklaufauslass. In der ersten Stellung, dem Normalbetrieb, verbindet somit die Hydraulikanschlussvorrichtung einfach nur das Hydrauliknetz direkt mit der hydraulisch zu betätigenden Komponente, ohne selber einen Einfluss auf die Hydraulik zu nehmen. Die Hydraulikanschlussvorrichtung weist eine manuell betriebene Hydraulikpumpe auf. Diese ist fest verbaut, muss also nicht mehr durch das Schiff getragen werden, dafür muss aber an jeder im manuellen Betrieb hydraulisch zu betätigenden Komponente eine entsprechende manuell betriebene Hydraulikpumpe vorgesehen sein. Dafür können diese aber auch gleichzeitig betätigt werden, was zum Beispiel Änderungen an der Ruderlage beschleunigt. Daher kann die manuell betriebene Hydraulikpumpe auch vergleichsweise klein ausgeführt sein, was zwar den einzelnen Vorgang verlangsamen kann, im Gesamtvorgang aber immer noch schneller ist und insgesamt Gewicht und Volumen spart. Die Hydraulikpumpe weist wenigstens einen Pumpenzylinderraum (erster Pumpenzylinderraum, wenn es einen zweiten Pumpenzylinderraum gibt) auf. Der Pumpenzylinderraum weist wenigstens einen Pumpeneinlass (erster Pumpeneinlass, wenn es zwei gibt) und einen Pumpenauslass (erster Pumpenauslass, wenn es zwei gibt) auf. Der Pumpenzylinderraum ist derart mit dem Schaltventil verbunden, dass in der zweiten Stellung des Schaltventils der Pumpenauslass mit dem Hydraulikgeräteeinlass sowie der Hydraulikgeräteauslass mit dem Pumpeneinlass fluidtechnisch verbunden ist. In der zweiten Stellung, dem Notbetrieb, kann somit die Hydraulikflüssigkeit in einem kurzen Kreislauf zwischen der Hydraulikanschlussvorrichtung und der hydraulisch zu betätigenden Komponente mit Hilfe der manuell betriebene Hydraulikpumpe im Kreis geführt werden. Da es sich um ein geschlossenes System handelt, ist kein Tank für Hydraulikflüssigkeit notwendig. Vielmehr wird einfach die hydraulisch zu betätigenden Komponente vollständig vom Hydrauliknetz getrennt und direkt über manuell betriebene Hydraulikpumpe betätigt. Dadurch werden in einer Notsituation auch Wegezeiten für den Transport der Hydraulikflüssigkeit vermieden. Da die Hydraulikanschlussvorrichtung in unmittelbarer Nähe, meist direkt auf, der hydraulisch zu betätigenden Komponente befestigt werden kann, ist ein Defekt dazwischen praktisch ausgeschlossen.

In einer weiteren Ausführungsform der Erfindung ist die Hydraulikpumpe als Doppelhubzylinder ausgebildet. Der Doppelhubzylinder weist einen zweiten Pumpenzylinderraum auf. Der zweite Pumpenzylinderraum weist wenigstens einen zweiten Pumpeneinlass und einen zweiten Pumpenauslass auf. Der zweite Pumpenzylinderraum ist derart mit dem Schaltventil verbunden, dass in der zweiten Stellung des Schaltventils der zweite Pumpenauslass mit dem Hydraulikgeräteeinlass sowie der Hydraulikgeräteauslass mit dem zweiten Pumpeneinlass verbunden ist. Durch diese einfache Ergänzung ist eine doppelt so schnelle Fluidförderung möglich. Gleichzeitig werden Druckschwankungen im System reduziert. Außerdem wird der Kraftbedarf vergleichmäßigt, was Druckspitzen bei der manuellen Bedienung minimiert. Gleichzeitig wird damit kein Volumenausgleichselement benötigt.

In einer weiteren Ausführungsform der Erfindung sind der Pumpeneinlass und der zweite Pumpeneinlass jeweils über ein Rückschlagventil mit dem Schaltventil verbunden, wobei die Rückschlagventile so geschaltet sind, dass ein Fluid nur in Richtung des Pumpeneinlasses und des zweiten Pumpeneinlasses fließen kann. Eine Kurzschlussströmung vom Pumpeneinlass zum zweiten Pumpeneinlass ist damit ausgeschlossen. Der Pumpenauslass und der zweite Pumpenauslass sind jeweils über ein Rückschlagventil mit dem Schaltventil verbunden, wobei die Rückschlagventile so geschaltet sind, dass ein Fluid nur aus dem Pumpenauslass und dem zweiten Pumpenauslasses heraus fließen kann. Eine Kurzschlussströmung vom Pumpenauslass zum zweiten Pumpenauslass ist damit ausgeschlossen.

In einer weiteren Ausführungsform der Erfindung sind der Pumpeneinlass und der Pumpenauslass über ein Druckbegrenzungsventil miteinander verbunden, wobei das Druckbegrenzungsventil mit dem Pumpenauslass als Regeldruck verbunden ist. Wird somit bei der manuellen Betätigung ein zu hoher Druck erzeugt, so wird dadurch verhindert, dass dieser in die hydraulisch zu betätigenden Komponente gelangen kann, da bei einem entsprechend hohen Druck das Druckbegrenzungsventil öffnet und so einen Kurzschlussfluss zum Abbau des Drucks bis zum Begrenzungsdruck ermöglicht. Danach schließt das Druckbegrenzungsventil wieder automatisch.

In einer weiteren Ausführungsform der Erfindung ist das Schaltventil manuell bedienbar. Dadurch wird die Bedienbarkeit auch bei Ausfall beispielswiese eines elektrischen Systems gewährleistet. Da ohnehin ein Bediener zum manuellen Pumpen vor Ort sein muss, ergibt sich hieraus kein Nachteil.

In einer weiteren Ausführungsform der Erfindung weist die Hydraulikanschlussvorrichtung ein 3/2-Wegeventil auf. Beispielsweise kann damit ein Ruder verstellt werden, welches einen Anschlag aufweist. Der Hydraulikgeräteeinlass und der Hydraulikgeräteauslass sind fluidtechnisch mit dem 3/2-Wegeventil verbunden und zwar auf der Seite der zwei Anschlüsse. Die Hydraulikanschlussvorrichtung weist drei Steuerauslässe auf, wobei die drei Steuerauslässe fluidtechnisch mit dem 3/2-Wegeventil verbunden sind. Die drei Steuerauslässe sind dann mit der die hydraulisch zu betätigenden Komponente verbunden. Alternativ kann das ein 3/2-Wegeventil auch Bestandteil der hydraulisch zu betätigenden Komponente sein.

In einer weiteren Ausführungsform der Erfindung weist die Hydraulikanschlussvorrichtung ein 2/2-Wegeventil auf. Beispielsweise kann damit ein hydraulischer Antrieb zwischen vorwärts und rückwärts umgeschaltet werden. Der Hydraulikgeräteeinlass und der Hydraulikgeräteauslass sind fluidtechnisch mit dem 2/2-Wegeventil verbunden und zwar auf einer gemeinsamen Seite. Die Hydraulikanschlussvorrichtung weist zwei Steuerauslässe auf, wobei die zwei Steuerauslässe fluidtechnisch mit dem 2/2-Wegeventil verbunden sind und zwar auf der gegenüberliegenden Seite der Verbindung mit dem Hydraulikgeräteeinlass und dem Hydraulikgeräteauslass. Die zwei Steuerauslässe sind dann mit der die hydraulisch zu betätigenden Komponente verbunden. Alternativ kann das ein 2/2-Wegeventil auch Bestandteil der hydraulisch zu betätigenden Komponente sein.

In einer weiteren Ausführungsform der Erfindung ist zwischen dem Schaltventil und dem Hydraulikgeräteeinlass sowie dem Hydraulikgeräteauslass jeweils ein Rückschlagventil angeordnet, wobei das Rückschlagventil des Hydraulikgeräteeinlass über den Druck des Hydraulikgeräteauslasses geregelt wird und das Rückschlagventil des Hydraulikgeräteauslass über den Druck des Hydraulikgeräteeinlasses geregelt wird.

In einer weiteren Ausführungsform der Erfindung weist die Hydraulikanschlussvorrichtung ein Gehäuse auf, wobei alle Komponenten innerhalb des einen Gehäuses angeordnet sind. Die Hydraulikanschlussvorrichtung ist also nur ein Bauteil, welches jedoch universell vor jede Vorrichtung gesetzt werden kann, die hydraulisch betrieben wird.

In einer weiteren Ausführungsform der Erfindung ein Unterseeboot mit einem Hydrauliksystem. Das Hydrauliksystem weist eine Druckversorgung und einen Rücklauftank auf. Über ein Hydrauliknetz sind die zentralen Komponenten zur Druckbereitstellung mit den einzelnen hydraulisch zu betätigenden Komponenten verbunden. Das Unterseeboot weist wenigstens eine hydraulisch zu betätigende Komponente auf. Die hydraulisch zu betätigenden Komponente ist über eine erfindungsgemäße Hydraulikanschlussvorrichtung mit dem Hydrauliksystem verbunden. Der Hydraulikzulaufeinlass ist fluidtechnisch über das Hydrauliknetz mit der Druckversorgung und der Hydraulikrücklaufauslass fluidtechnisch über das Hydrauliknetz mit dem Rücklauftank verbunden.

Nachfolgend ist die erfindungsgemäße Hydraulikanschlussvorrichtung anhand eines in den Zeichnungen dargestellten Ausführungsbeispiels näher erläutert.
Fig. 1 Hydraulikanschlussvorrichtung
Fig. 2 Hydraulikanschlussvorrichtung mit 3/2-Wegeventil

In Fig. 1 ist die Hydraulikanschlussvorrichtung 10 in Form eines hydraulischen Schaltplanes gezeigt. Links dargestellt ist der Hydraulikzulaufeinlass 20, welcher über ein Hydrauliknetz mit einer Druckversorgung verbunden werden kann und über den die Hydraulikflüssigkeit unter Druck zugeführt werden kann. Auf der rechten Seite ist der Hydraulikrücklaufauslass 30, der über ein Hydrauliknetz mit einen Rücklauftank verbunden werden kann und über den die Hydraulikflüssigkeit wieder abgegeben werden kann. Das Schaltventil 60 ist hier dargestellt in der ersten Stellung 61, sodass der Hydraulikzulaufeinlass 20 direkt mit dem Hydraulikgeräteeinlass 40 verbunden ist und der Hydraulikgeräteauslass 50 direkt mit dem Hydraulikrücklaufauslass 30. In dieser Stellung stellt die Hydraulikanschlussvorrichtung 10 nur die fluidtechnische Verbindung her, ohne jedoch selber eine aktive Funktion wahrzunehmen.

Im oberen Bereich ist die Hydraulikpumpe 70 dargestellt, welche über einen Hebel direkt bedient werden kann. In der dargestellten ersten Stellung 61 des Schaltventils 60 ist die Hydraulikpumpe 70 ohne weiter Funktion. Wird das Schaltventil 60 jedoch in die zweite Stellung 62 für den Notbettrieb gebracht, so sind der Hydraulikzulaufeinlass 20 und der Hydraulikrücklaufauslass 30 tot geschaltet und haben keine weitere Funktion. Dafür ist nun die Hydraulikpumpe 70 direkt mit dem Hydraulikgeräteeinlass 40 und dem Hydraulikgeräteauslass 50 verbunden. Da somit sofort ein geschlossenes Hydrauliksystem aus Hydraulikanschlussvorrichtung 10 und hydraulisch zu betätigenden Komponente 150 erzeugt wird, wird keine weitere Hydraulikflüssigkeit benötigt. Die Hydraulikpumpe 70 als Doppelhubzylinder ausgebildet, sodass zum einen das Hydraulikvolumen konstant bleibt, zum anderen bei jeder Bewegung der Hydraulikpumpe 70 Hydraulikflüssigkeit gefördert wird. Die Hydraulikpumpe 70 weist dazu einen Pumpenzylinderraum 80 und einen zweiten Pumpenzylinderraum 90 auf. Der Pumpeneinlass 81 und der zweite Pumpeneinlass 91 haben jeweils ein vorgeschaltetes Rückschlagventil 100, sodass durch den Pumpeneinlass 81 nur Hydraulikflüssigkeit in den Pumpenzylinderraum 80 und durch den zweiten Pumpeneinlass 91 nur Hydraulikflüssigkeit in den zweiten Pumpenzylinderraum 90 fließen kann und nicht hinaus. Der Pumpenauslass 82 und der zweite Pumpenauslass 92 haben jeweils ein vorgeschaltetes Rückschlagventil 100, sodass durch den Pumpenauslass 82 nur Hydraulikflüssigkeit aus dem Pumpenzylinderraum 80 und durch den zweiten Pumpenauslass 92 nur Hydraulikflüssigkeit aus dem zweiten Pumpenzylinderraum 90 fließen kann und nicht hinein. Um einen zu hohen Druck im Inneren zu verhindern, der bei einer manuellen Betätigung durch zu starke Krafteinwirkung entstehen kann, weist die Hydraulikanschlussvorrichtung 10 ein Druckbegrenzungsventil 110 auf. Übersteigt der Druck am Pumpenauslass 82 oder am zweiten Pumpenauslass 92 den Regeldruck, so öffnet das Druckbegrenzungsventil 110 und ermöglicht einen Druckausgleich mit der Seiet des Pumpeneinlasses 81 und des zweiten Pumpeneinlasses 91 und verhindert so, dass der zu hohe Druck die hydraulisch zu betätigenden Komponente 150 beschädigen könnte.

Fig. 2 zeigt die Hydraulikanschlussvorrichtung 10, ein Wegeventilblock 120 und eine hydraulisch zu betätigenden Komponente 150. Im gezeigten Beispiel ist der Wegeventilblock 120 zwischen der Hydraulikanschlussvorrichtung 10 und der hydraulisch zu betätigenden Komponente 150 angeordnet, um die Darstellung zu vereinfachen. Der Wegeventilblock 120 kann aber auch integraler Bestandteil der Hydraulikanschlussvorrichtung 10 oder der hydraulisch zu betätigenden Komponente 150 sein. Die hydraulisch zu betätigenden Komponente 150 kann beispielsweise ein Ruderblatt eines Unterseebootes sein. Der Wegeventilblock 120 weist drei weitere 3/2-Wegeventil 140 auf, welche zwischen zwei Stellungen geschaltet werden können, sodass entsprechend eine gezielte Ansteuerung der hydraulisch zu betätigenden Komponente 150 möglich ist. Die Hydraulikanschlussvorrichtung 10 ist hier identisch mit der in Fig. 1 gezeigten, sodass zur Vereinfachung die Bezugszeichen innerhalb der Hydraulikanschlussvorrichtung 10 in Fig. 2 weggelassen wurden.

### Bezugszeichen

- 10: Hydraulikanschlussvorrichtung
- 20: Hydraulikzulaufeinlass
- 30: Hydraulikrücklaufauslass
- 40: Hydraulikgeräteeinlass
- 50: Hydraulikgeräteauslass
- 60: Schaltventil
- 61: erste Stellung
- 62: zweite Stellung
- 70: Hydraulikpumpe
- 80: Pumpenzylinderraum
- 81: Pumpeneinlass
- 82: Pumpenauslass
- 90: zweiten Pumpenzylinderraum
- 91: zweiter Pumpeneinlass
- 92: zweiter Pumpenauslass
- 100: Rückschlagventil
- 110: Druckbegrenzungsventil
- 120: Wegeventilblock
- 130: Steuerauslass
- 140: 3/2-Wegeventile
- 150: hydraulisch zu betätigenden Komponente

## Patentansprüche

1. Hydraulikanschlussvorrichtung (10), wobei die Hydraulikanschlussvorrichtung (10) einen Hydraulikzulaufeinlass (20) und einen Hydraulikrücklaufauslass (30) aufweist, wobei die Hydraulikanschlussvorrichtung (10) einen Hydraulikgeräteeinlass (40) und einen Hydraulikgeräteauslass (50) aufweist, wobei die Hydraulikanschlussvorrichtung (10) ein Schaltventil (60) aufweist, wobei das Schaltventil (60) zumindest eine erste Stellung (61) und eine zweite Stellung (62) aufweist, wobei das Schaltventil (60) in der ersten Stellung (61) den Hydraulikzulaufeinlass (20) mit dem Hydraulikgeräteeinlass (40) sowie den Hydraulikgeräteauslass (50) mit dem Hydraulikrücklaufauslass (30) fluidtechnisch verbindet, wobei die Hydraulikanschlussvorrichtung (10) eine manuell betriebene Hydraulikpumpe (70) aufweist, wobei die Hydraulikpumpe (70) wenigstens einen Pumpenzylinderraum (80) aufweist, wobei der Pumpenzylinderraum (80) wenigstens einen Pumpeneinlass (81) und einen Pumpenauslass (82) aufweist, wobei der Pumpenzylinderraum (80) derart mit dem Schaltventil (60) verbunden ist, dass in der zweiten Stellung (62) des Schaltventils (60) der Pumpenauslass (82) mit dem Hydraulikgeräteeinlass (40) sowie der Hydraulikgeräteauslass (50) mit dem Pumpeneinlass (81) verbunden ist.

2. Hydraulikanschlussvorrichtung (10) nach Anspruch 1, **dadurch gekennzeichnet, dass** die Hydraulikpumpe (70) als Doppelhubzylinder ausgebildet ist, wobei der Doppelhubzylinder einen zweiten Pumpenzylinderraum (90) aufweist, wobei der zweite Pumpenzylinderraum (90) wenigstens einen zweiten Pumpeneinlass (91) und einen zweiten Pumpenauslass (92) aufweist, wobei der zweite Pumpenzylinderraum (90) derart mit dem Schaltventil (60) verbunden ist, dass in der zweiten Stellung (62) des Schaltventils (60) der zweite Pumpenauslass (92) mit dem Hydraulikgeräteeinlass (40) sowie der Hydraulikgeräteauslass (50) mit dem zweiten Pumpeneinlass (91) verbunden ist.

3. Hydraulikanschlussvorrichtung (10) nach Anspruch 2, **dadurch gekennzeichnet, dass** der Pumpeneinlass (81) und der zweite Pumpeneinlass (91) jeweils über ein Rückschlagventil (100) mit dem Schaltventil (60) verbunden sind, wobei die Rückschlagventile (100) so geschaltet sind, dass ein Fluid nur in Richtung des Pumpeneinlasses (81) und des zweiten Pumpeneinlasses (91) fließen kann, wobei der Pumpenauslass (82) und der zweite Pumpenauslass (92) jeweils über ein Rückschlagventil (100) mit dem Schaltventil (60) verbunden sind, wobei die Rückschlagventile (100) so geschaltet sind, dass ein Fluid nur aus dem Pumpenauslass (82) und dem zweiten Pumpenauslasses (92) heraus fließen kann.

4. Hydraulikanschlussvorrichtung (10) nach einem der vorstehenden Ansprüche, **dadurch gekennzeichnet, dass** der Pumpeneinlass (81) und der Pumpenauslass (82) über ein Druckbegrenzungsventil (110) miteinander verbunden sind, wobei das Druckbegrenzungsventil (110) mit dem Pumpenauslass (82) als Regeldruck verbunden ist.

5. Hydraulikanschlussvorrichtung (10) nach einem der vorstehenden Ansprüche, **dadurch gekennzeichnet, dass** das Schaltventil (60) manuell bedienbar ist.

6. Hydraulikanschlussvorrichtung (10) nach einem der vorstehenden Ansprüche, **dadurch gekennzeichnet, dass** die Hydraulikanschlussvorrichtung (10) ein 3/2-Wegeventil (120) aufweist, wobei der Hydraulikgeräteeinlass (40) und der Hydraulikgeräteauslass (50) fluidtechnisch mit dem 3/2-Wegeventil (120) verbunden sind, wobei die Hydraulikanschlussvorrichtung (10) drei Steuerauslässe (130) aufweist, wobei die drei Steuerauslässe (130) fluidtechnisch mit dem Wegeventilblock (120) verbunden sind.

7. Unterseeboot mit einem Hydrauliksystem, wobei das Hydrauliksystem eine Druckversorgung und einen Rücklauftank aufweist, wobei das Unterseeboot wenigstens eine hydraulisch zu betätigenden Komponente (150) aufweist, wobei die hydraulisch zu betätigenden Komponente (150) über eine Hydraulikanschlussvorrichtung (10) nach einem der vorstehenden Ansprüche mit dem Hydrauliksystem verbunden ist, wobei der Hydraulikzulaufeinlass (20) fluidtechnisch mit der Druckversorgung und der Hydraulikrücklaufauslass (30) fluidtechnisch mit dem Rücklauftank verbunden ist.
